# EUROPÄISCHE PATENTSCHRIFT

(11) **EP 1 434 937 B1**
(45) Veröffentlichungstag und Bekanntmachung des Hinweises auf die Patenterteilung: **11.04.2007**
(21) Anmeldenummer: 02769884.4
(22) Anmeldetag: 22.08.2002
(51) Int. Cl.: F02M 51/06, F02M 61/08, F02M 61/16

(54) **BRENNSTOFFEINSPRITZVENTIL**
FUEL INJECTION VALVE
SOUPAPE D'INJECTION DE CARBURANT

(30) Priorität: 02.10.2001 DE 10148594
(43) Veröffentlichungstag der Anmeldung: 07.07.2004
(73) Patentinhaber: ROBERT BOSCH GMBH, 70442 Stuttgart (DE)
(72) Erfinder: Hohl, Günther, 70569 Stuttgart (DE)
(86) Internationale Anmeldenummer: PCT/DE2002/003070
(87) Internationale Veröffentlichungsnummer: WO 2003/031799

(56) Entgegenhaltungen:
- EP-A- 0 477 400
- EP-A- 1 111 230
- DE-A- 19 958 704
- US-A- 4 858 439

## Beschreibung

### Stand der Technik

Die Erfindung geht aus von einem Brennstoffeinspritzventil nach dem Oberbegriff des unabhangigen Anspruchs 1.

Aus der EP 0 477 400 A1 ist ein Brennstoffeinspritzventil mit einem Wegtransformator für einen piezoelektrischen Aktor bekannt, bei dem der Aktor eine Hubkraft auf einen Geberkolben überträgt. Der Geberkolben ist mit einem Führungszylinder für einen Nehmerkolben kraftschlüssig verbunden. Der Nehmerkolben, der Führungszylinder und der den Führungszylinder abschließende Geberkolben bilden eine Hydraulikkammer. In der Hydraulikkammer ist eine Feder angeordnet, die den Geberkolben und den Nehmerkolben auseinander drückt. Um einen Endabschnitt des Führungszylinders und den Nehmerkolben ist eine Gummimanschette angeordnet, durch die ein Vorratsraum für ein viskoses Hydraulikfluid gegenüber einem Brennstoffraum abgedichtet wird. Die Viskosität des Hydraulikfluids ist dem Ringspalt zwischen Nehmerkolben und Führungszylinder angepaßt.

Der Nehmerkolben überträgt eine Hubbewegung mechanisch auf beispielsweise eine Ventilnadel. Wenn der Aktor auf den Geberkolben und Führungszylinder eine Hubbewegung überträgt, wird diese Hubbewegung durch den Druck des Hydraulikfluids in der Hydraulikkammer auf den Nehmerkolben übertragen, da das Hydraulikfluid in der Hydraulikkammer sich nicht zusammenpressen läßt und nur ein ganz geringer Anteil des Hydraulikfluids durch den Ringspalt während des kurzen Zeitraumes eines Hubes in den durch die Gummimanschette gebildeten Vorratsraum entweichen kann. In der Ruhephase, wenn der Aktor keine Druckkraft auf den Geberkolben ausübt, wird durch die Feder der Nehmerkolben aus dem Führungszylinder herausgedrückt und durch den entstehenden Unterdruck dringt über den Ringspalt das Hydraulikfluid in den Hydraulikraum ein und füllt diesen wieder auf. Dadurch stellt der Wegtransformator sich automatisch auf Längenausdehnungen und druckbedingte Dehnungen eines Brennstoffeinspritzventils ein.

Nachteilig an dem bekannten Stand der Technik ist, daß die Abdichtung durch eine Gummimanschette, die durch zwei Spannringe gegen den Endabschnitt des Führungszylinders und den Nehmerkolben gedrückt wird, auf Dauer nur unvollständig ist. Das hochviskose Hydraulikfluid und der Brennstoff können sich somit auf Dauer vermischen und es kann zu einem Ausfall des Kopplers kommen. Wenn Benzin beispielsweise als ein möglicher Brennstoff in das Innere des Kopplers gelangt, so kann es zum Funktionsausfall kommen, da aufgrund der geringen Viskosität des Benzins diese Flüssigkeit schnell durch den Ringspalt hindurchtreten kann und sich in der kurzen dynamischen Zeit des Hubes kein Druck im Druckraum aufbauen kann.

US 4 858 439 A offenbart einen Koppler mit zwei Membranen. DE 19958704 A1 offenbart einen Koppler mit mehreren Membranen ohne Führungszylinder.

### Vorteile der Erfindung

Das erfindungsgemäße Brennstoffeinspritzventil mit den Merkmalen des unäbhängigen Anspruchs hat demgegenüber den Vorteil, daß der Vorratsraum durch das Wellrohr dauerhaft abgedichtet wird. Verbindungen wie beispielsweise eine Schweißnaht verlieren nicht ihre Dichtwirkung durch Materialermüdung. Durch die Verwendung eines Hydraulikfluids mit hoher Viskosität können relativ große Toleranzen und somit Ringspalte zwischen dem Geberkolben und dessen Führungsbohrung einerseits, als auch dem Nehmerkolben und dessen Führungsbohrung andererseits zugelassen werden. Währen des kurzen Zeitraums eines Hubes kann nur ein geringer Anteil des Hydraulikfluid entweichen. In der folgenden Ruhephase werden Geberkolben und Nehmerkolben aus ihren Bohrungen gedrückt und das Hydraulikfluid strömt über die Ringspalte in die Druckkammer nach. Temperaturausdehnungen und Dehnungen des Brennstoffeinspritzventils durch den Druck des Brennstoffs werden ausgeglichen, da der Geberkolben und der-Nehmerkolben auseinanderdrückt werden, bis diese an anschließenden Bauteilen der Hubübertragung anliegen.

Durch die in den abhängigen Ansprüchen angeführten Maßnahmen sind vorteilhafte Weiterbildungen und Verbesserungen des im Anspruch 1 angegebenen Brennstoffeinspritzventils möglich.

Das Wellrohr kann mit dem Geberkolben sowie dem Nehmerkolben kraftschlüssig verbunden sein und eine den Geberkolben und den Nehmerkolben auseinandertreibende Vorspannung aufweisen.

Vorteilhaft erfüllt das Wellrohr zusätzlich die Funktion einer Kopplerfeder, den Geberkolben und den Nehmerkolben auseinander zu drücken und eine eigene Kopplerfeder kann somit entfallen.

In einer günstigen Ausführung ist das Wellrohr radial nachgiebig, insbesondere, indem das Wellrohr durch eine geringe Wandstärke biegeweich ist. Somit nimmt der Vorratsraum und über die Ringspalte der Druckraum den Druck des das Wellrohr umgebenden Brennstoffraum an. Das Hydraulikfluid wird dann in der Ruhephase durch die Ringspalte gedrückt, wenn durch die Bewegung des Geberkolbens und des Nehmerkolbens im Druckraum ein relativ geringerer Druck sich bildet und das Hydraulikfluid füllt den Druckraum auf.

Der Geberkolben und der Nehmerkolben können unterschiedliche Durchmesser aufweisen, insbesondere- der Geberkolben einen größeren Durchmesser. Die Führungshülse wird dann vorteilhaft durch eine Momentabstützung in Richtung des Nehmerkolbens abgestützt.

Dadurch kann erreicht werden, daß ein kostengünstiger kompakter Aktor verwendet werden kann, der zwar eine hohe Stellkraft aufweist, aber nur einen geringen Stellweg für einen Hubbewegung. Durch die Hubübersetzung wird ein ausreichender Stellweg für eine Ventilnadel erreicht. Wenn der Geberkolben und der Nehmerkolben nicht denselben Durchmesser haben, verbleibt in dem Druckraum eine auf die Führungshülse wirksame Fläche. Im Fall einer Druckerhöhung wirkt eine Kraft auf Führungshülse in Höhe der Flächendifferenz mal dem Druck. Diese Kraft muß daher durch eine Momentabstützung der Führungshülse abgeleitet werden. Bei Geberkolben und Nehmerkolben in einer Achse sowie größerem Durchmesser des Geberkolbens ist die resultierende Kraft in Richtung der Bewegungsrichtung des Nehmerkolbens orientiert.

Die Momentabstützung besteht günstig aus einem kraftschlüssig mit der Führungshülse verbundenen Stützring, der über eine radiale Faltung des Wellrohrs an einem kraftschlüssig mit einem Ventilkörper verbundenen Trägerring anliegt.

Durch die radiale Faltung des Wellrohrs, worunter ein Abschnitt des Wellrohrs verstanden werden soll, der im radialen Querschnitt so geformt ist, daß ein Wandabschnitt des Wellrohrs ungefähr in der Radiusebene liegt und keine Wellung aufweist, kann die abstützende Kraft übertragen werden. Diese Ausführung unterbricht nicht das Wellrohr und erfordert keine weiteren dichtenden Verbindungen.

Eine Vorspannfeder, die sich gegen den Geberkolben abstützt, kann den Stützring in Anlage halten.

Der Hub des Aktors kann durch einen Anschlag begrenzt sein und der Anschlag an einem Aktorkopf ausgebildet sein.

In vorteilhafter Ausführung ist das Wellrohr einteilig mit einem Wellrohr zur Abdichtung eines Aktorraums gegenüber einem Brennstoffraum ausgebildet ist und weist das Wellrohr im Bereich des Kopplers eine geringere Wandstärke auf. Hierdurch wird weniger Bauvolumen erforderlich und es kann die Anzahl der Teile verringert werden.

In einer günstigen Ausführungsform ist in dem Geberkolben und/oder dem Nehmerkolben ein Befüllkanal angeordnet, der den Vorratsraum mit einem Umgebungsraum des Kopplers verbindet und der Befüllkanal durch ein Verschlußelement druckdicht abgedichtet werden kann.

Weiterhin kann der Befüllkanal in dem Geberkolben durch Befüllbohrungen ausgebildet sein und der Vorratsraum mit einem Aktorraum verbunden sein, wobei das Verschlußelement eine in eine der Befüllbohrungen eingepreßte Kugel ist.

An dieser Weiterbildung ist günstig, daß sie eine vorteilhafte Herstellung ermöglicht. Der Koppler soll mit einem hochviskosem Hydraulikfluid befüllt sein. Zugleich ist es günstig den Aktorraum mit einer Gleit- und Kühlflüssigkeit drucklos zu füllen. Die nötigen Eigenschaften können von einem einzigen Hydraulikfluid erfüllt werden, beispielsweise einem Silikonöl. Vor der Montage des Aktors kann der Koppler einfach befüllt werden.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein Ausführungsbeispiel eines erfindungsgemäßen Brennstoffeinspritzventils,
- Fig. 2: einen schematischen Schnitt durch ein weiteres Ausführungsbeispiel eines erfindungsgemäßen Brennstoffeinspritzventils in einem dem Ausschnitt II der Fig. 1 entsprechenden Detailausschnitt und
- Fig. 3: einen schematischen Schnitt durch ein weiteres Ausführungsbeispiel eines erfindungsgemäßen Brennstoffeinspritzventils in einem dem Ausschnitt III der Fig. 1 entsprechenden Detailausschnitt.

### Beschreibung der Ausführungsbeispiele

Das in Fig. 1 schematisch dargestellte Brennstoffeinspritzventil 1 weist eine Ventilnadel 2 auf, die mit einem Ventilschließkörper 3 verbunden ist und über diesen Ventilschließkörper 3 mit einem in einen Ventilkörper 4 ausgeformten Ventilsitzfläche 5 zu einem Ventildichtsitz 6 zusammenwirkt. Dabei handelt es sich bei dem Brennstoffeinspritzventil 1 um ein nach außen öffnendes Brennstoffeinspritzventil 1, das eine nach außen öffnende Ventilnadel 2 aufweist. Die Ventilnadel 2 wird durch einen Führungsabschnitt 7, der eine Federanlage 8 für eine Ventilschließfeder 9 aufweist, in einer Ventilnadelführung 10 geführt. Die Ventilschließfeder 9 stützt sich gegen eine zweite Federanlage 11 an dem Ventilkörper 4 ab und spannt die Ventilnadel 2 mit einer Kraft vor, die den Ventilschließkörper 3 gegen die Ventilsitzfläche 5 drückt. Durch einen in einer Nut 12 angeordneten Dichtring 13 erfolgt eine Abdichtung des hier nicht dargestellten Ringspaltes zwischen dem Ventilkörper 4 und einer ebenfalls nicht dargestellten Bohrung in einem Zylinderkopf einer Brennkraftmaschine.

Zur Betätigung der Ventilnadel 2 ist in einem Ventilkörperoberteil 17 ein piezoelektrischer oder magnetostriktiver Aktor 14 angeordnet, der über eine Bohrung 15 in dem Ventilkörperoberteil 17 und eine elektrische Zuleitung 16 mit einer Spannung versorgt werden kann. Der Aktor 14 weist eine größere Baulänge- auf, um einen merklichen Hub beim Anlegen einer Spannung an dem Aktor 14 zu erreichen. Der größte Teil der Baulänge des Aktors 14 ist in der Fig. 1 nicht dargestellt. An den Aktor 14 schließt sich ein Aktorkopf 18 an, der eine Federanlagefläche 19 aufweist, an der eine Aktorspannfeder 20 anliegt, die sich wiederum gegen eine Trennscheibe 21 abstützt. Durch die Aktorfeder 20 wird auf den Aktor 14 eine Vorspannung ausgeübt, so daß beim Anlegen einer Spannung auf die elektrische Zuleitung 1.6 der Hub des Aktors 14 sich auf den Aktorkopf 18 überträgt. An dem Aktorkopf 18 ist ein Druckstößel 22 einstückig mit dem Aktorkopf 18 ausgebildet, der den Hub des Aktors 14 überträgt. Der Aktorkopf 18 ist durch eine Aktorkopfhülse 23 in dem Ventilkörperoberteil 17 geführt und diese Aktorkopfhülse 23 schlägt nach einem maximalen Hubweg h an der Trennscheibe 21 an. Dadurch wird der maximale Hubweg h des Aktors 14 begrenzt und somit auch der maximale Hub der Ventilnadel 2.

Der Aktorkopfstößel 22 überträgt die Hubbewegung des Aktors 14 auf einen Geberkolben 24. Der Geberkolben 24 wird von einer Führungsbohrung 25 geführt, die die Trägerplatte 21 durchdringt. Die Trägerplatte 21 ist durch einen Dichtring 26 gegenüber dem Ventilkörperoberteil 17 abgedichtet. Ein erster Abschnitt eines Wellrohrs 27a umschließt den Geberkolben 24 konzentrisch und ist mit einer Schweißnaht 28 an dem Geberkolben 24 befestigt. Das Wellrohr 27a ist andererseits an der Trägerplatte 21 mit einer Schweißnaht 29 befestigt.

Bei einem Hub des Aktors 14 und einer daraus resultierenden Bewegung des Aktorkopfes 18 mit dem daran ausgeformten Aktorkopfstößel 22 wird der Geberkolben 24 in Längsrichtung bewegt und der erste Abschnitt des Wellrohrs 27a folgt dieser Bewegung und dehnt sich entsprechend aus. Gleichzeitig dichtet das Wellrohr 27a, das mit den Schweißnähten 28 und 29 dichte Abschlüsse zu dem Geberkolben 24 und der Trägerplatte 21 aufweist, einen Brennstoffraum 30 von einem Aktorraum 31 ab.

Der Geberkolben 24 ist in einer Führungsbohrung 32 in einer Führungshülse 33 geführt. Ein Nehmerkolben 34 ist in derselben Führungsbohrung 32 dem Geberkolben 24 gegenüberstehend angeordnet und zwischen Geberkolben 24 und Nehmerkolben 34 befindet sich ein Druckraum 35. Um die Führungshülse 33 ist ein zweiter Abschnitt des Wellrohrs 27b angeordnet, der radial in Bezug auf eine gedachte Längsachse des Brennstoffeinspritzventils 1 aufgrund einer geringen Wandstärke leicht verformbar ist. Das Wellrohr 27b ist über die Schweißnaht 28 mit dem Geberkolben 24 und über eine Schweißnaht 36 mit dem Nehmerkolben 34 dichtend verbunden. Dadurch wird ein Vorratsraum 37 gegenüber dem Brennstoffraum 30 abgeschlossen, der mit einem Hydraulikfluid gefüllt ist. Als Hydraulikfluid dient beispielsweise ein Silikonöl, das gut auf eine gewünschte Viskosität optimiert werden kann. Die der Ventilnadel 2 zugewandte Seite des Nehmerkolbens 34 ist halbkugelförmig ausgeformt und liegt auf einer kegelförmigen Fläche der Ventilnadel 2 auf, um Lagetoleranzen zwischen Nehmerkolben 34 und Ventilnadel 2 auszugleichen. Der Geberkolben 24, die Führungshülse 33, der Nehmerkolben 34 und der untere Abschnitt des Wellrohrs 27b bilden den hydraulischen Koppler 40.

Über Befüllbohrungen 38a,38b,38c in dem Geberkolben 24 besteht eine Verbindung zwischen dem Aktorraum 31 und dem Vorratsraum 37. Diese Verbindung ist durch eine eingepreßte Kugel 39 in der Befüllbohrung 38b druckdicht verschlossen. Der Aktorraum 31 ist ebenfalls mit Silikonöl gefüllt, das zur Verminderung der Reibung des Aktors 14 an dem Ventilkörperoberteil 17 und zur Kühlung des Aktors 14 dient. Aufgrund des druckdichten Verschlusses der Befüllbohrung 38b durch die Kugel 39 ist der Aktorraum 31 drucklos.

Über eine Brennstoffzulaufbohrung 41 fließt der Brennstoff in den Brennstoffraum 30.

Wenn an den Aktor 14 über die elektrische Zuleitung 16 eine Spannung angelegt wird, dehnt sich der Aktor 14 in Längsrichtung des Brennstoffeinspritzventils 1 aus und drückt den Aktorkopf 18 mit dem an diesem ausgeformten Aktorstößel 22 in Richtung des Ventilsitzes 6. Der Hub wird durch den Anschlag der Aktorkopfhülse 23 an der Trennscheibe 21 nach einem Weg h begrenzt. Die Bewegung überträgt sich dabei auf den Geberkolben 24. Das in dem Druckraum 35 enthaltene Silikonöl ist als Flüssigkeit nahezu inkompressibel und überträgt daher die Bewegung weiter auf den Nehmerkolben 34.

Die Ventilnadel 2 öffnet sich nach außen abhebend von dem Ventildichtsitz 6. Aus dem Druckraum 35 kann während des Hubes lediglich eine Spaltverlustmenge an Silikonöl durch die Ringspalte zwischen Geberkolben 24 und Führungsbohrung 32 sowie zwischen Nehmerkolben 34 und Führungsbohrung 32 in den Vorratsraum 37 entweichen.

Bei Beendigung des Hubs wird der Aktor durch die Aktorfeder 20 zurück gedrückt und die Ventilnadel 2 wird durch die Ventilnadelfeder 9 in ihren Ventildichtsitz 6 gedrückt. Durch die Vorspannung des zweiten Abschnitts des Wellrohrs 27b werden der Nehmerkolben 34 und der Geberkolben 24 aus der Führungsbohrung 32 herausgezogen, wodurch das Volumen des Druckraums 35 vergrößert wird. Über die Ringspalte strömt Silikonöl aus dem Vorratsraum 37 nach, bis der Nehmerkolben 34 an der Ventilnadel 2 anliegt. Durch den unter Vorspannung stehenden ersten Abschnitt des Wellrohrs 27a wird der Druckkolben 24 an dem Aktorkopfstößel 22 anliegend gehalten.

Vorteilhaft paßt sich das erfindungsgemäße Brennstoffeinspritzventil . 1 mit dem beschriebenen Übertragungsweg der Hubkraft von dem Aktor 14 zu der Ventilnadel 2 damit automatisch den Dehnungen des Ventilkörpers 4 bei Druckschwankungen des Brennstoffdruckes an. Ebenso werden temperaturbedingte Ausdehnungen ausgeglichen. Durch die hohe Viskosität des Silikonöls können große Toleranzen und somit Spaltmaße zugelassen werden. Durch den erfindungsgemäßen Aufbau des Brennstoffeinspritzventils 1 ist eine günstige Fertigung und insbesondere eine gasblasenfreie Befüllung des Kopplers 40 mit Silikonöl möglich. Bevor der Aktor 14 und das Ventilkörperoberteil 17 montiert werden, kann durch Evakuieren jegliches Gas fast vollständig aus dem Koppler 40 entfernt werden. Nach dem Befüllen des Kopplers 40 mit Silikonöl, wird durch Einpressen der Kugel 39 der Koppler abgedichtet. Dabei kann bereits eine ausreichende Menge Silikonöl für die drucklose Befüllung des Aktorraums 14 eingefüllt sein. Danach erfolgt die Montage des Aktors 14.

Weiterhin kann vorteilhaft ein Versagen des Brennstoffeinspritzventils 1 durch Verdampfen von Brennstoff verhindert werden, da der Koppler 40 mit Silikonöl gefüllt ist.

Fig. 2 zeigt einen schematischen Schnitt durch ein weiteres Ausführungsbeispiel eines erfindungsgemäßen Brennstoffeinspritzventils. Das Ausführungsbeispiel weicht von demjenigen in der Fig. 1 dargestellten Brennstoffeinspritzventil nur im Bereich des in Fig. 1 mit II bezeichneten Detailausschnitt ab. Die Darstellung ist daher zur Vermeidung von Wiederholungen auf diesen Detailausschnitt beschränkt. Einander entsprechende Bauteile sind mit gleichen Bezugszeichen versehen.

In dem Ventilkörper 4 ist die Ventilnadelführung 10 eingesetzt, durch den die Ventilnadel 2 mit ihrem Führungsabschnitt 7 geführt wird. Ein Geberkolben 42 ist in einer Führungsbohrung 43 einer Führungshülse 44 geführt und weist einen größeren Durchmesser auf als ein Nehmerkolben 45, der ebenfalls in einer Führungsbohrung 46 der Führungshülse 44 geführt ist. Um die Führungshülse 44 ist ein Abschnitt des Wellrohrs 47 angeordnet, das aufgrund einer geringen Wandstärke radial leicht verformbar ist. Das Wellrohr 47 ist über eine Schweißnaht 48 mit dem Geberkolben 42 und über eine die Schweißnaht 49 mit dem Nehmerkolben 45 dichtend verbunden. Dadurch wird der Vorratsraum 37 gegenüber dem Brennstoffraum 30 abgeschlossen, der mit Silikonöl gefüllt ist. Die der Ventilnadel 2 zugewandte Seite des Nehmerkolbens 45 ist halbkugelförmig ausgeformt und liegt auf einer kegelförmigen Fläche des Führungsabschnitts 7 der Ventilnadel 2 auf, um Lagetoleranzen zwischen Nehmerkolben 45 und Ventilnadel 2 auszugleichen. Der Geberkolben 42, die Führungshülse 44, der Nehmerkolben 45 und der untere Abschnitt des Wellrohrs 47 bilden den hydraulischen Koppler 40. Der Koppler 40 ist in einer Ausführung mit Hubübersetzung dargestellt. Der Geberkolben 42 weist einen größeren Durchmesser und somit eine größere wirksame Fläche gegenüber dem Druckraum 35 auf, als der Nehmerkolben 45. Über eine Schweißnaht 50 ist ein Stützring 51 mit der Führungshülse 44 verbunden. Der Stützring 51 liegt über eine Faltung 52 des Wellrohrs 47 an einem Trägerring 53 an und wird durch eine Vorspannfeder 54 in Anlage gehalten. Der Trägerring 53 wird von Überströmkanälen 56 für den Brennstoff durchbrochen. Der Stützring 51 und der Trägerring 53 bilden eine Momentabstützung 55.

vorteilhaft kann bei dieser Ausführung der Hub des Aktors 14 zu einem größeren Stellweg der Ventilnadel 2 übersetzt werden. Durch den geringeren Durchmesser des Nehmerkolbens 45 verbleiben jedoch eine wirksame Fläche 56 der Führungshülse 44, die bei einer Druckerhöhung im Druckraum 30 dazu führen, daß die Führungshülse 44 der Bewegung des Nehmerkolbens 45 folgt. Durch die Momentabstützung 55 wird die Druckkraft auf diese wirksame Fläche 56 der Führungshülse 44 abgeleitet. Die Momentabstützung kann auch auf andere Art und Weise erfolgen, solange der Vorratsraum 37 gegenüber dem Brennstoffraum 30 abgedichtet ist und die Beweglichkeit des Wellrohrs 47 nicht unzulässig eingeschränkt wird. Dies kann beispielsweise durch eine Punktverschweißung oder eine Klemmverbindung des Ventilkörpers 4 mit dem Wellrohr 47 sowie des Wellrohrs 47 mit der Führungshülse 44 erfolgen.

Fig. 3 zeigt einen schematischen Schnitt durch ein weiteres Ausführungsbeispiel eines erfindungsgemäßen Brennstoffeinspritzventils. Das Ausführungsbeispiel weicht von demjenigen in der Fig. 1 dargestellten Brennstoffeinspritzventil nur im Bereich des in Fig. 1 mit III bezeichneten Detailausschnitt ab. Um Wiederholungen zu vermeiden, ist die Darstellung auf diesen Detailausschnitt beschränkt. Einander entsprechende . Bauteile sind mit gleichen Bezugszeichen versehen.

In dem Ventilkörper 4 ist die Ventilnadelführung 10 eingesetzt, durch den die Ventilnadel 2 mit ihrem Führungsabschnitt 7 geführt wird. Ein Geberkolben 42 ist in einer Führungsbohrung 43 einer Führungshülse 57 geführt, die mit einem Nehmerkolben .58 einstückig ausgeformt ist. Um die Führungshülse 57 ist ein Abschnitt des Wellrohrs 47 angeordnet, das aufgrund einer geringen Wandstärke radial leicht verformbar ist. Das Wellrohr 47 ist über eine Schweißnaht 48 mit dem Geberkolben 42 und über eine Schweißnaht 49 mit dem Nehmerkolben 45 dichtend verbunden. Dadurch wird der Vorratsraum 37 gegenüber dem Brennstoffraum 30 abgeschlossen, der mit Silikonöl gefüllt ist. Die der Ventilnadel 2 zugewandte Seite des Nehmerkolbens 58 ist halbkugelförmig ausgeformt und liegt auf einer kegelförmigen Fläche des Führungsabschnitts 7 der Ventilnadel 2 auf, um Lagetoleranzen zwischen Nehmerkolben 58 und Ventilnadel 2 auszugleichen. Der Geberkolben 42, die Führungshülse 57, der Nehmerkolben 58 und der untere Abschnitt des Wellrohrs 47 bilden den hydraulischen Koppler 40.

Vorteilhaft wird bei dieser Ausführung ein zusätzliches Bauteil und eine Dichtpassung eingespart, indem Führungshülse 57 und Nehmerkolben 58 einstückig ausgeformt sind.

Bei einem Verfahren zur Herstellung eines Brennstoffeinspritzventils mit Befüllbohrungen in dem Geberkolben, wobei der Vorratsraum mit einem Aktorraum verbunden ist und das Verschlußelement eine in eine der Befüllbohrungen eingepreßte Kugel ist, wird in einem ersten Schritt durch geeignete Fertigungsvorrichtungen über die Befüllbohrungen der Druckraum und der Vorratsraum des Kopplers evakuiert. In einem zweiten Schritt wird der Koppler mit einem Hydraulikfluid befüllt und in einem dritten Schritt eine Kugel in eine zugängliche Befüllbohrung gepreßt.

Vorteilhaft kann dadurch eine gasblasenfreie Befüllung des Kopplers vor der Montage des Aktors erreicht werden.

## Patentansprüche

1. Brennstoffeinspritzventil (1), insbesondere Einspritzventil für Brennstoffeinspritzanlagen von Brennkraftmaschinen, mit einem piezoelektrischen oder magnetostriktiven Aktor (14), der über einen hydraulischen Koppler (40) einen an einer Ventilnadel (2) ausgeformten Ventilschließkörper (3) betätigt, der mit einer Ventilsitzfläche (5) zu einem Ventildichtsitz (6) zusammenwirkt,
wobei der Koppler (40) einen Geberkolben (24,42) und einen Nehmerkolben (34,45,58) aufweist, die in Bohrungen (32,43,46) einer Führungshülse (33,44,57) geführt sind, und
wobei zwischen dem Geberkolben (24,42) und dem Nehmerkolben (34,45,58) ein mit einem Hydraulikfluid gefüllter Druckraum (35) angeordnet ist,
**dadurch gekennzeichnet,**
**daß** um die Führungshülse (33, 34,57) ein Wellrohr (27b,47) angeordnet ist und dichtend mit dem Geberkolben (24,42) an einem Ende und dem Nehmerkolben (34,45,58) am anderen Ende verbunden ist und daß das Wellrohr (27b,47) einen Vorratsraum (37) für das Hydraulikfluid gegenüber einem umgebenden Brennstoffraum (30) abdichtet.

2. Brennstoffeinspritzventil nach Anspruch 1,
**dadurch gekennzeichnet,**
**daß** das Wellrohr (27b,47) kraftschlüssig mit dem Geberkolben (24,42) sowie dem Nehmerkolben (34,45,58) verbunden ist.

3. Brennstoffeinspritzventil nach Anspruch 2,
**dadurch gekennzeichnet,**
**daß** das Wellrohr (27b,47) eine den Geberkolben (24,42) und den Nehmerkolben (34,45,58) auseinandertreibende Vorspannung aufweist.

4. Brennstoffeinspritzventil nach einem der Ansprüche 1 bis 3,
**dadurch gekennzeichnet,**
**daß** das Wellrohr (27b,47) radial nachgiebig ist.

5. Brennstoffeinspritzventil nach Anspruch 4,
**dadurch gekennzeichnet,**
**daß** das Wellrohr (27b,47) durch eine geringe Wandstärke biegeweich und somit radial nachgiebig ist.

6. Brennstoffeinspritzventil nach einem der Ansprüche 1 bis 5,
**dadurch gekennzeichnet,**
**daß** der Nehmerkolben (58) und die Führungshülse (57) einstückig ausgeformt sind.

7. Brennstoffeinspritzventil nach einem der Ansprüche 1 bis 5,
**dadurch gekennzeichnet,**
**daß** der Geberkolben (42) und der Nehmerkolben (45) unterschiedliche Durchmesser aufweisen.

8. Brennstoffeinspritzventil nach Anspruch 7,
**dadurch gekennzeichnet,**
**daß** der Geberkolben (42) einen größeren Durchmesser als der Nehmerkolben (45) aufweist und die Führungshülse (44) durch eine Momentabstützung (55) in Richtung des Nehmerkolbens (45) abgestützt wird.

9. Brennstoffeinspritzventil nach Anspruch 8,
**dadurch gekennzeichnet,**
**daß** die Momentabstützung (55) aus einem kraftschlüssig mit der Führungshülse (44) verbundenen Stützring (51) besteht, der über eine radiale Faltung (52) des Wellrohrs (47) an einem kraftschlüssig mit einem Ventilkörper (4) verbundenen Trägerring (53) anliegt.

10. Brennstoffeinspritzventil nach Anspruch 9,
**dadurch gekennzeichnet,**
**daß** eine Vorspannfeder (54), die sich gegen den Geberkolben (42) abstützt, den Stützring (51) in Anlage hält.

11. Brennstoffeinspritzventil nach einem der Ansprüche 1 bis 10,
**dadurch gekennzeichnet,**
**daß** der Hub (h) des Aktors (14) durch einen Anschlag begrenzt ist.

12. Brennstoffeinspritzventil nach Anspruch 11,
**dadurch gekennzeichnet,**
**daß** der Anschlag an einem Aktorkopf (23) ausgebildet ist.

13. Brennstoffeinspritzventil nach einem der Ansprüche 1 bis 12,
**dadurch gekennzeichnet,**
**daß** das Wellrohr (27b,47) einteilig mit einem Wellrohr (27a) zur Abdichtung eines Aktorraums (31) gegenüber einem Brennstoffraum (30) ausgebildet ist und
**daß** das Wellrohr (27a,47) im Bereich des Kopplers (40) eine geringere Wandstärke aufweist.

14. Brennstoffeinspritzventil nach einem der Ansprüche 1 bis 13,
**dadurch gekennzeichnet,**
**daß** in dem Geberkolben (24,42) und/oder dem Nehmerkolben (45) ein Befüllkanal angeordnet ist, der den Vorratsraum (37) mit einem Umgebungsraum des Kopplers (40) verbindet und der Befüllkanal durch ein Verschlußelement druckdicht abgedichtet werden kann.

15. Brennstoffeinspritzventil nach Anspruch 14,
**dadurch gekennzeichnet,**
**daß** der Befüllkanal in dem Geberkolben (42) durch Befüllbohrungen (38a,38b,38c) ausgebildet ist und den Vorratsraum (37) mit einem Aktorraum (31) verbindet.

16. Brennstoffeinspritzventil nach Anspruch 15,
**dadurch gekennzeichnet,**
**daß** das Verschlußelement eine in eine der Befüllbohrungen (38b) eingepreßte Kugel (39) ist.

## Claims

1. Fuel injection valve (1), in particular injection valve for fuel injection systems of internal combustion engines, with a piezoelectric or magnetostrictive actuator (14) which actuates via a hydraulic coupler (40) a valve-closing body (3) which is shaped on a valve needle (2) and which cooperates with a valve-seat surface (5) to form a valve-sealing seat (6), the coupler (40) having a master piston (24, 42) and a slave piston (34, 45, 58) which are guided in bores (32, 43, 46) of a guide sleeve (33, 44, 57), and a pressure space (35) filled with a hydraulic fluid being arranged between the master piston (24, 42) and the slave piston (34, 45, 58), **characterized in that** a corrugated tube (27b, 47) is arranged around the guide sleeve (33, 34, 57) and is sealingly connected at one end to the master piston (24, 42) and at the other end to the slave piston (34, 45, 58), and **in that** the corrugated tube (27b, 47) seals off a storage space (37) for the hydraulic fluid with respect to a surrounding fuel space (30).

2. Fuel injection valve according to Claim 1, **characterized in that** the corrugated tube (27b, 47) is connected non-positively to the master piston (24, 42) and the slave piston (34, 45, 58).

3. Fuel injection valve according to Claim 2, **characterized in that** the corrugated tube (27b, 47) has a prestress which drives the master piston (24, 42) and the slave piston (34, 45, 58) apart from one another.

4. Fuel injection valve according to one of Claims 1 to 3, **characterized in that** the corrugated tube (27b, 47) is radially resilient.

5. Fuel injection valve according to Claim 4, **characterized in that** the corrugated tube (27b, 47) is flexurally soft due to a small wall thickness and is therefore radially resilient.

6. Fuel injection valve according to one of Claims 1 to 5, **characterized in that** the slave piston (58) and the guide sleeve (57) are shaped in one piece.

7. Fuel injection valve according to one of Claims 1 to 5, **characterized in that** the master piston (42) and the slave piston (45) have different diameters.

8. Fuel injection valve according to Claim 7, **characterized in that** the master piston (42) has a larger diameter than the slave piston (45), and the guide sleeve (44) is supported in the direction of the slave piston (45) by a moment support (55).

9. Fuel injection valve according to Claim 8, **characterized in that** the moment support (55) consists of a supporting ring (51) which is connected non-positively to the guide sleeve (44) and which bears via a radial fold (52) of the corrugated tube (47) against a carrier ring (53) connected non-positively to a valve body (4).

10. Fuel injection valve according to Claim 9, **characterized in that** a prestressing spring (54) supported against the master piston (42) keeps the supporting ring (51) in bearing contact.

11. Fuel injection valve according to one of Claims 1 to 10, **characterized in that** the stroke (h) of the actuator (14) is limited by a stop.

12. Fuel injection valve according to Claim 11, **characterized in that** the stop is formed on an actuator head (23).

13. Fuel injection valve according to one of Claims 1 to 12, **characterized in that** the corrugated tube (27b, 47) is formed in one piece with a corrugated tube (27a) for sealing off an actuator space (31) with respect to a fuel space (30), and **in that** the corrugated tube (27a, 47) has a smaller wall thickness in the region of the coupler (40).

14. Fuel injection valve according to one of Claims 1 to 13, **characterized in that**, in the master piston (24, 42) and/or in the slave piston (45), a filling duct is arranged, which connects the storage space (37) to a surrounding space of the coupler (40), and the filling duct can be sealed off, pressure-tight, by means of a closing element.

15. Fuel injection valve according to Claim 14, **characterized in that** the filling duct is formed in the master piston (42) by means of filling bores (38a, 38b, 38c) and connects the storage space (37) to an actuator space (31).

16. Fuel injection valve according to Claim 15, **characterized in that** the closing element is a ball (39) pressed into one of the filling bores (38b).

## Revendications

1. Injecteur de carburant (1), en particulier injecteur pour systèmes d'injection de carburant de moteurs à combustion interne, comportant un actionneur piézoélectrique ou magnétostrictif (14), qui actionne, par l'intermédiaire d'un coupleur hydraulique (40), un obturateur de soupape (3) formé sur une aiguille de soupape (2) et coopérant avec une surface de siège de soupape (5) pour former un siège d'étanchéité de soupape (6),
dans lequel le coupleur (40) présente un piston transmetteur (24, 42) et un piston récepteur (34, 45, 58) passant dans des orifices (32, 43, 46) d'une douille de guidage (33, 44, 57) avec entre le piston transmetteur (24, 42) et le piston récepteur (34, 45, 58), une chambre de pression (35) pleine de fluide hydraulique,
**caractérisé en ce qu'**
autour de la douille de guidage (33, 34, 57) un tube ondulé (27b, 47) est relié hermétiquement au piston transmetteur (24, 42) sur une extrémité et au piston récepteur (34, 45, 58) sur l'autre extrémité, et
le tube ondulé (27b, 47) ferme hermétiquement un réservoir (37) pour le fluide hydraulique par rapport à une chambre à carburant (30) enveloppante.

2. Injecteur de carburant selon la revendication 1,
**caractérisé en ce que**
le tube ondulé (27b, 47) est relié intimement au piston transmetteur (24, 42) ainsi qu'au piston récepteur (34, 45, 58).

3. Injecteur de carburant selon la revendication 2,
**caractérisé en ce que**
le tube ondulé (27b, 47) présente une précontrainte qui tend à écarter le piston transmetteur (24, 42) et le piston récepteur (34, 45, 58).

4. Injecteur de carburant selon l'une quelconque des revendications 1 à 3,
**caractérisé en ce que**
le tube ondulé (27b, 47) est flexible dans le sens radial.

5. Injecteur de carburant selon la revendication 4,
**caractérisé en ce que**
le tube ondulé (27b, 47) est souple en flexion grâce à une faible épaisseur de paroi et ainsi flexible dans le sens radial.

6. Injecteur de carburant selon l'une quelconque des revendications 1 à 5,
**caractérisé en ce que**
le piston récepteur (58) et la douille de guidage (57) forment une seule pièce.

7. Injecteur de carburant selon l'une quelconque des revendications 1 à 5,
**caractérisé en ce que**
le piston transmetteur (42) et le piston récepteur (45) présentent des diamètres différents.

8. Injecteur de carburant selon la revendication 7,
**caractérisé en ce que**
le piston transmetteur (42) a un plus gros diamètre que le piston récepteur (45) et la douille de guidage (44) est soutenue par un appui de couple (55) en direction du piston récepteur (45).

9. Injecteur de carburant selon la revendication 8,
**caractérisé en ce que**
l'appui de couple (55) est constitué d'une bague d'appui (51) reliée de force à la douille de guidage (44), et qui plaque contre une bague support (53) reliée de force à un corps de soupape (4) par l'intermédiaire d'un pli radial (52) du tube ondulé (47).

10. Injecteur de carburant selon la revendication 9,
**caractérisé en ce qu'**
un ressort de précontrainte (54), qui s'appuie contre le piston transmetteur (42) maintient la bague d'appui (51) plaquée.

11. Injecteur de carburant selon l'une quelconque des revendications 1 à 10,
**caractérisé en ce que**
la course (h) de l'actionneur (14) est limitée par une butée.

12. Injecteur de carburant selon la revendication 11,
**caractérisé en ce que**
la butée se trouve sur une tête d'actionneur (23).

13. Injecteur de carburant selon l'une quelconque des revendications 1 à 12,
**caractérisé en ce que**
le tube ondulé (27b, 47) forme une seule pièce avec un tube ondulé (27a) pour fermer hermétiquement une chambre d'actionneur (31) par rapport à une chambre à carburant (30), et
le tube ondulé (27a, 47) présente une épaisseur de paroi plus faible au niveau du coupleur (40).

14. Injecteur de carburant selon l'une quelconque des revendications 1 à 13,
**caractérisé en ce que**
dans le piston transmetteur (24, 42) et/ ou dans le piston récepteur (45), un canal de remplissage relie le réservoir (37) à une chambre enveloppante du coupleur (40), et le canal de remplissage peut être fermé hermétiquement à la pression par un élément de fermeture.

15. Injecteur de carburant selon la revendication 14,
**caractérisé en ce que**
le canal de remplissage, dans le piston transmetteur (42), est formé par des orifices de remplissage (38a, 38b, 38c) et relie le réservoir (37) à une chambre d'actionneur (31).

16. Injecteur de carburant selon la revendication 15,
**caractérisé en ce que**
l'élément de fermeture est une bille (39) insérée en pression dans l'un des orifices de remplissage (38b).
